# EUROPÄISCHE PATENTSCHRIFT

(11) **EP 0 515 978 B1**
(45) Veröffentlichungstag und Bekanntmachung des Hinweises auf die Patenterteilung: **30.11.1994**
(21) Anmeldenummer: 92108557.7
(22) Anmeldetag: 21.05.1992
(51) Int. Cl.: A47L 9/02

(54) **Saugdüse für Allzwecksauger**
Nozzle for universal vacuum cleaner
Suceur pour aspirateur tout usage

(30) Priorität: 31.05.1991 DE 9106723 U
(43) Veröffentlichungstag der Anmeldung: 02.12.1992
(73) Patentinhaber: ROBERT BOSCH GMBH, 70442 Stuttgart (DE)
(72) Erfinder: Reibetanz, Wilbert, Dipl.-Ing., W-7022 Leinfelden-Echterdingen (DE); Wiesner, Herbert, W-7022 Leinfelden-Echterdingen (DE); Baumann, Otto, W-7022 Leinfelden-Echterdingen (DE); Müller, Rolf, Dipl.-Ing., W-7022 Leinfelden-Echterdingen (DE); Brost, Wolfgang, W-7000 Stuttgart 80 (DE)

(56) Entgegenhaltungen:
- DE-A- 1 628 525
- FR-A- 646 471
- GB-A- 2 076 641

## Beschreibung

### Stand der Technik

Die Erfindung geht aus von einer Saugdüse nach dem Oberbegriff des Anspruchs 1. Aus der EP 128 608 ist bereits eine Saugdüse bekannt, die einen Einsatz aufweist, der den nutzbaren Querschnitt der Saugdüse stark einschränkt. Der Übergang von der Saugdüse zu einem Anschlußstutzen zum Einstecken eines Schlauches ist scharfkantig und behindert das Absaugen grober Schmutzteile. Eine an der Vorderseite der Saugdüse angebrachte Rippe macht ein randnahes Saugen zum Beispiel an Wänden oder Treppenstufen unmöglich.

### Vorteile der Erfindung

Die erfindungsgemäße Saugdüse mit den kennzeichnenden Merkmalen des Anspruchs 1 hat demgegenüber den Vorteil, daß sie universeller einsetzbar ist und insbesondere grobe Schmutzteile wie spiralige Metallspäne oder kleinere Steine oder Glasscherben aufsaugen kann. Außerdem lassen sich mit dieser Saugdüse dick- und dünnflüssige Flüssigkeiten, Säge- oder Hobelspäne, Laub, auch in feuchtem Zustand, Kies und so weiter aufsaugen. Seitliche Aussparungen an der Saugdüse verhindern ein Festsaugen auf glatten Oberflächen ohne die Handhabung zu beeinträchtigen.

Durch die in den abhängigen Ansprüchen aufgeführte Maßnahmen sind vorteilhafte Weiterbildungen und Verbesserungen der im Anspruch 1 angegebenen Saugdüse möglich. Besonders vorteilhaft ist es, wenn der Düsenkörper ohne Einengung oder Vorsprung kontinuierlich in den Schlauchstutzen übergeht. Dies erhöht einerseits die Saugkraft in der Düse und verhindert andererseits ein Festsetzen von Schmutz. Als besonders vorteilhaft hat sich auch eine Abwinkelung der Dachflächen des Düsenkörpers um etwa 17 Grad gegenüber der Auflagefläche der Saugdüse erwiesen. Ein durchgehender ununterbrochener Hohlraum im Inneren des Düsenkörpers verhindert das Verstopfen beim Saugen von groben Schmutzteilen und erhöht die Strömungsgeschwindigkeit. Diese Ausbildung ermöglicht auch das Aufsaugen von Grobschmutzteilen wie gerollte spiralige Metallspäne, die infolge ihrer Federwirkung zum Springen in der Düse neigen, Kugeln oder Kieseln bis zu einem Durchmesser von etwa 20 Millimeter.

### Zeichnung

Ein Ausführungsbeispiel der Erfindung ist in der Zeichnung dargestellt und in der nachfolgenden Beschreibung näher erläutert. Figur 1 zeigt eine Frontansicht und Figur 2 eine Seitenansicht der erfindungsgemäßen Saugdüse. Figur 3 zeigt einen Querschnitt durch die Saugdüse und den Schlauchstutzen.

### Beschreibung des Ausführungsbeispiels

Eine Saugdüse 1 zur Verwendung mit einem nicht gezeigten Allzwecksauger ist mit diesem über ein Absaugrohr 2 zum Führen der Düse und über einen Schlauch verbunden. Der Sauger erzeugt in der Saugdüse 1 ein Unterdruck bzw. Luftstrom zum Aufsaugen von Feststoffen und Flüssigkeiten. Die Saugdüse 1 aus glasfaserverstärktem Kunststoff besteht aus einem Düsenkörper 4 mit einer nach unten offenen Saugöffnung 5, die von dünnwandigen Seitenwänden 6 gebildet wird. Die vier Seitenwände 6 sind schwach gekrümmt und stehen kaum merklich schräg. Die unteren, in einer Ebene liegenden Ränder 7 der Seitenwände begrenzen die Saugöffnung 5, die etwa 150 mm lang ist und deren Breite B etwa 25 bis 30 mm beträgt. Die Breite der Saugöffnung 5 nimmt zur Mitte hin von beiden Seiten her etwas zu. An den Schmalseiten des Düsenkörpers 4 sind Lufteintrittsaussparungen 8 angeordnet, so daß in diesem Bereich die Ränder 7 der Seitenwände 6 zurückversetzt sind.

Die Seitenwände 6 des Düsenkörpers 4 werden nach oben hin von zwei schräg zur Ebene der Saugöffnung 5 verlaufenden Dachflächen 10 begrenzt. Der Neigungswinkel α der Dachflächen 10 beträgt 15° bis 20°, vorzugsweise etwa 17°, was den Transport der Schmutzteile zur Mitte des Düsenkörpers 4 erleichtert. In der Mitte des Düsenkörpers 4 ist ein Anschlußstutzen 11 angeordnet, der unter einem Winkel β von ca. 45° zur Ebene des Saugöffnungsrandes 7 seitlich wegsteht. Der Anschlußstutzen 11 mündet unmittelbar über dem hinteren Saugöffnungsrand 7 sowohl in die hintere Seitenwand 6 als auch in die Dachflächen 10 ein. Der Durchmesser des Anschlußstutzens 11 beträgt mindestens etwa 30 Millimeter und ist etwas größer als die größte Breite B der Saugöffnung 5 (siehe Figur 3). Somit können alle kugelförmigen Körper, die unter den Düsenkörper 4 passen, eingesaugt werden. Der nutzbare Querschnitt im Inneren des Düsenkörpers 4 ist im wesentlichen nicht geringer ist als die Breite B der Saugöffnung 5.

Innerhalb des Düsenkörpers 4 ist ein durchgehender ununterbrochener zusammenhängender Hohlraum 12 gebildet, der der Luftströmung beziehungsweise dem eingesaugten Material kein Strömungshindernis entgegenstellt. Der Anschlußstutzen 11 geht ohne kantigen Übergang kontinuierlich in den Düsenkörper 4 über. Die Wände im Übergangsbereich sind so abgerundet, daß das zu saugende Material, zum Beispiel spiralig gerollte Stahlspäne, sich in der Düse nicht verfangen können.

Der Schlauchstutzen bzw. das Absaugrohr 2 wird vor der Benutzung der erfindungsgemäßen Saugdüse 1 in den Anschlußstutzen 11 eingesteckt, der sich nach innen etwas verjüngt. Die Saugdüse 1 wird so geführt, daß sie mit dem vorderen, dem Anschlußstutzen 11 abgewandten Rand 7 der Saugöffnung 5 auf der zu saugenden Flache entlanggezogen wird. Der dem Anschlußstutzen 11 benachbarte hintere Rand 7 bleibt dabei soweit von der zu saugenden Fläche abgehoben, daß das zu saugende Material darunter hindurch in die Saugöffnung 5 eintreten kann (wie in Figur 2 am besten gezeigt). Die Seitenwände 6 sind gerade so hoch, daß die größten zu saugenden Teile in der jeweils angepaßten Kippstellung der Düse 2 in dem Düsenkörper 4 aufgenommen und mit maximaler Saugkraft abgesaugt werden können. Der jeweils nutzbare Querschnitt des Hohlraums 12 im Düsenkörper 4 entspricht damit immer der Größe des aufzusaugenden Materials. Aus Figur 2 ist ersichtlich, daß auch große Teile wie zum Beispiel Kiesel 14 von 20 bis 25 mm Durchmesser auf diese Weise von der Saugdüse 1 aufgenommen werden können. Alle Abmessungen der Saugdüse 1 sind optimal an ein Absaugrohr bzw. Schlauch mit einem Innendurchmesser von 32 mm bzw. 35 mm so angepaßt, daß der (ggf. in Kippstellung der Düse) zur Verfügung stehende nutzbare Querschnitt zum Absaugen großer Feststoffkörper einerseits voll ausgenutzt wird, andererseits aber zu große Teile schon von der Düse zurückgehalten werden, um eine Verstopfung im Schlauch zu verhindern.

Die glatten Ränder 7 der Seitenwände 6, insbesondere der vorderen, dem Anschlußstutzen gegenüberliegenden Seitenwand 6, ermöglicht ein randnahes, vollständiges Aufsaugen von Flüssigkeiten. Dabei sorgen die in den seitlichen Seitenwänden 6 angeordneten Lufteintrittsaussparungen 8 für eine zur Mitte der Düse d.h. zum Anschlußstutzen 11 hin gerichteten Luftströmung.

## Patentansprüche

1. Saugdüse zur Verwendung mit Allzwecksaugern mit einem auf eine abzusaugende Fläche aufsetzbaren und zu dieser Fläche hin mit einer Saugöffnung versehenen Düsenkörper, dessen aneinander angrenzende Seitenwände mit ihren in einer Ebene liegenden unteren Rändern die Saugöffnung begrenzen und der geneigte, der Saugöffnung gegenüberliegende Dachflächen aufweist, welcher Düsenkörper zum Anschluß eines zu dem Sauger führenden Schlauches einen Anschlußstutzen aufweist, der in einem Winkel von ca. 45° zur Ebene des Saugöffnungsrandes steht, dadurch gekennzeichnet, daß zumindest die vordere Seitenwand (6) des Düsenkörpers (4) ausschließlich zumindest nahezu senkrecht verläuft und an den Schmalseiten des Düsenkörpers (4) Lufteintrittsaussparungen (8) angeordnet sind.

2. Saugdüse nach Anspruch 1, dadurch gekennzeichnet, daß der Düsenkörper (4) ohne Einengung in den Anschlußstutzen (11) übergeht.

3. Saugdüse nach Anspruch 1 oder 2, dadurch gekennzeichnet, daß der Winkel der Dachflächen (10) gegenüber der Ebene des Saugöffnungsrandes (7) 15° bis 20°, vorzugsweise ca. 17° beträgt.

4. Saugdüse nach einem der vorhergehenden Ansprüche, dadurch gekennzeichnet, daß die Seitenwände (6) des Düsenkörpers (4) dünnwandig, insbesondere etwa 3 mm dick, sind.

5. Saugdüse nach einem der vorhergehenden Ansprüche, dadurch gekennzeichnet, daß der Düsenkörper (4) aus einem verschleißfesten, insbesondere glasfaserverstärkten, Kunststoff besteht.

6. Saugdüse nach einem der vorhergehenden Ansprüche, dadurch gekennzeichnet, daß der Düsenkörper (4) im Inneren einen ungeteilten einzigen Hohlraum (12) bildet.

7. Saugdüse nach einem der vorhergehenden Ansprüche, dadurch gekennzeichnet, daß der Anschlußstutzen (11) sich zum Inneren der Düse (1) hin ohne Engstellen kontinuierlich erweitert.

8. Saugdüse nach einem der vorhergehenden Ansprüche, dadurch gekennzeichnet, daß der Anschlußstutzen (11) nur wenig oberhalb des hinteren Saugöffnungsrandes (7) im Bereich der hinteren Seitenwand (6) und den Dachflächen (10) in den Düsenkörper (4) einmündet.

9. Saugdüse nach einem der vorhergehenden Ansprüche, dadurch gekennzeichnet, daß die Breite B der Saugöffnung (5) nicht größer als der Durchmesser des Anschlußstutzens (11) ist, insbesondere etwa zwischen 25 bis 30 mm liegt.

10. Saugdüse nach einem der vorhergehenden Ansprüche, dadurch gekennzeichnet, daß der nutzbare Querschnitt im Inneren des Düsenkörpers (4) und des Anschlußstutzens (11) nicht geringer ist als die Breite B der Saugöffnung (5).

## Claims

1. A suction nozzle for use with all-purpose vacuum cleaners, having a nozzle body which can be placed on a surface to be vacuum cleaned and is provided with a suction opening directed towards said surface, and whose side walls adjoining one another delimit the suction opening by their bottom edges lying in one plane, and which nozzle body has inclined roof surfaces lying opposite the suction opening and, for the connection of a hose leading to the vacuum cleaner, has a connection neck arranged at an angle of approximately 45° to the plane of the suction opening, wherein at least the front side wall (6) of the nozzle body (4) extends exclusively at least nearly vertically and air inlet cutouts (8) are arranged on the shorter sides of the nozzle body (4).

2. The suction nozzle as claimed in claim 1, wherein the nozzle body (4) merges without a constriction into the connection neck (11).

3. The suction nozzle as claimed in claim 1 or 2, wherein the angle of the roof surfaces (10) relative to the plane of the suction opening edge (7) amounts to from 15° to 20°, preferably approximately 17°.

4. The suction nozzle as claimed in one of the preceding claims, wherein the side walls (6) of the nozzle body (4) are thin, particularly having a thickness of approximately 3 mm.

5. The suction nozzle as claimed in one of the preceding claims, wherein the nozzle body (4) is made of a wear-resistant plastic material, particularly a glass fiber reinforced plastic material.

6. The suction nozzle as claimed in one of the preceding claims, wherein the nozzle body (4) forms in its interior a single, undivided cavity (12).

7. The suction nozzle as claimed in one of the preceding claims, wherein the connection neck (11) widens continuously, without constrictions, towards the interior of the nozzle (1).

8. The suction nozzle as claimed in one of the preceding claims, wherein the connection neck (11) leads into the nozzle body (4) at a point only slightly above the rear edge (7) of the suction opening, in the region of the rear side wall (6) and the roof surfaces (10).

9. The suction nozzle as claimed in one of the preceding claims, wherein the width B of the suction opening (5) is not greater than the diameter of the connection neck (11), being in particular between approximately 25 and 30 mm.

10. The suction nozzle as claimed in one of the preceding claims, wherein the useful cross section in the interior of the nozzle body (4) and of the connection neck (11) is not smaller than the width B of the suction opening (5).

## Revendications

1. Suceur pour aspirateurs universels, comportant un corps que l'on peut appliquer sur la surface à aspirer, qui présente une ouverture d'aspiration dirigée vers cette surface, dont les parois latérales contiguës délimitent, par leurs bords inférieurs situés dans un même plan, l'ouverture d'aspiration, qui comporte un toit constitué de faces inclinées en regard de l'ouverture d'aspiration, tandis que pour raccorder le corps à un tuyau conduisant à l'aspirateur, ce corps comporte une tubulure de raccordement faisant un angle environ de 45° avec le plan du bord de l'ouverture d'aspiration, caractérisé en ce qu'au moins la paroi latérale avant (6) du corps du suceur (4) est impérativement disposée, au moins approximativement, verticalement et que les côtés étroits du corps du suceur (4) sont munis d'évidements (8) de passage de l'air.

2. Suceur selon la revendication 1, caractérisé en ce que le corps du suceur (4) est prolongé sans rétrécissement par la tubulure de raccordement (11).

3. Suceur selon la revendication 1 ou 2, caractérisé en ce que les faces (10) du toit font, avec le plan (7) défini par les bords de l'ouverture d'aspiration, un angle compris entre 15 et 20°, de préférence 17°.

4. Suceur selon l'une des revendications précédentes caractérisé en ce que les parois latérales (6) du corps (4) du suceur ont une faible épaisseur en particulier 3 cm environ.

5. Suceur selon l'une des revendications précédentes, caractérisé en ce que le corps (4) du suceur est en matière plastique résistant à l'usure, renforcée notamment par des fibres de verre.

6. Suceur selon l'une des revendications précédentes, caractérisé en ce que le corps (4) du suceur présente intérieurement un volume creux (12) unique, non divisé.

7. Suceur selon l'une des revendications précédentes, caractérisé en ce que la tubulure de raccordement (11) s'élargit continuellement vers l'intérieur du suceur (1) sans aucun passage étroit.

8. Suceur selon l'une des revendications précédentes, caractérisé en ce que la tubulure de raccordement (11) débouche dans le corps (4) du suceur, seulement peu au-dessus du bord arrière (7) de l'ouverture d'aspiration, dans la zone de la paroi latérale arrière (6) et des faces (10) du toit.

9. Suceur selon l'une des revendications précédentes, caractérisé en ce que la larguer B de l'ouverture d'aspiration (5) n'est pas supérieure au diamètre de la tubulure de raccordement (11), elle est comprise notamment entre 25 et 30 mm environ.

10. Suceur selon l'une des revendications précédentes, caractérisé en ce que la section utile à l'intérieur du corps (4) du suceur et de la tubulure de raccordement (11) n'est pas inférieure à la largeur B de l'ouverture d'aspiration (5).
